# EUROPÄISCHE PATENTSCHRIFT

(11) **EP 0 268 130 B1**
(45) Veröffentlichungstag und Bekanntmachung des Hinweises auf die Patenterteilung: **09.01.1991**
(21) Anmeldenummer: 87116082.6
(22) Anmeldetag: 02.11.1987
(51) Int. Cl.: F01L 1/24

(54) **Hydraulisches Spielausgleichselement**
Hydraulic lash adjuster
Compensateur de jeu hydraulique

(30) Priorität: 08.11.1986 DE 3638202
(43) Veröffentlichungstag der Anmeldung: 25.05.1988
(73) Patentinhaber: INA Wälzlager Schaeffler KG, 91063 Herzogenaurach (DE)
(72) Erfinder: Speil, Walter, Dipl.-Ing. (TU), D-8070 Ingolstadt (DE); Schmidt, Dieter, D-8500 Nürnberg (DE)

(56) Entgegenhaltungen:
- EP-A- 0 180 872
- EP-A- 0 253 073
- US-A- 2 865 352
- US-A- 2 874 684

## Beschreibung

Die Erfindung betrifft ein hydraulisches Spielausgleichselement, insbesondere Ventilstößel, beispielsweise Rollenstößel, mit einem Gehäuse, in dem ein Druckkolben mit einer Ölzuführbohrung geführt und ein Druckraum hinter dem Druckkolben ausgebildet ist und das eine Öleinlaßkammer mit einer Öleinlaßöffnung zur Ölversorgung des Druckraumes aufweist, wobei ein Grundkörper des Gehäuses den Druckraum und die Führung für den Druckkolben bildet und die Öleinlaßkammer zwischen dem Grundkörper und einer konzentrisch zum Grundkörper angeordneten Gehäusehülse gebildet ist.

Ein derartiger Rollenstößel ist in der US-PS 28 74 684 beschrieben. Bei diesem ist die Blech-Gehäusehülse an ihrem einen Ende mit einem verstärkten Bodenteil fest verbunden, an dem sich der Grundkörper lose abstützt. An ihrem anderen Ende ist ein Kragen ausgebildet, in dem der Druckkolben verschieblich geführt ist. Dieser Aufbau führt zu einer Klemmneigung zwischen dem Druckkolben und der Gehäusehülse, insbesondere weil bei schrägstehendem Stößel der Kragen die Führungskräfte aufnehmen muß. Dadurch ist die Steifigkeit des Aufbaus reduziert. Außerdem können am Kragen Ölverluste auftreten.

Rollenstößel sind auch in der EP-O--180 872 A2 und in der EP-0-190 418 A1 beschrieben. Bei diesen sind die Gehäuse massiv geformt. Die Öleinlaßkammern sind vergleichsweise klein. Die Öleinlaßöffnungen sind schräggebohrt. Dies erschwert die Ölversorgung.

Um ein Verdrehen das in einer Bohrung eines Motorblocks geführten Rollenstößels zu vermieden, sind bei der EP-0-180 872 A2 am Gehäuse Abplattungen vorgesehen. Solche Abplattungen sind bei einem massiven Aufbau des Gehäuses möglich, erschweren jedoch eine Leichtbauweise.

Es ist weiterhin aus der nach dem Anmeldetag veröffnentlichten, jedoch nach Art. 54.3 EPü zum Stand der Technik zählenden EP-OS 253 073 ein Rollenstößel bekannt, der einen Grundkörper aufweist, welcher in dem dem Ventilstößel zugewandten Bereich im Durchmesser reduziert ist. In diesem Bereich sind aus Blech geformte Verdrehsicherungen auf den Grundkörper aufgesetzt, welche mit im Zylinderkopf angeordneten Führungsteilen zusammenwirken. Eine Öleinlaßkammer ist nicht vorgesehen, was zu Problemen bei der Ölversorgung führen kann, und der im Durchmesser reduzierte Bereich des Grundkörpers weist eine geringe Steifigkeit auf.

Aufgabe der Erfindung ist es, ein Spielausgleichselement der eingangs genannten Art vorzuschlagen, dessen Steifigkeit bei Leichtbauweise verbessert ist und Ölverluste vermieden sind.

Erfindungsgemäß ist obige Aufgabe bei einem Spielausgleichselement der eingangs genannten Art dadurch gelöst, daß die Gehäusehülse auf den Grundkörper aufgesetzt und beidendig mit diesem verbunden ist und daß der Grundkörper im Bereich der Gehäusehülse in seinem Außendurchmesser reduziert ist und eine mit der im Druckkolben angeordneten Ölzuführbohrung korrespondierende Öffnung zur Verbindung des Druckraumes mit der Öleinlaßkammer aufweist.

Das Gehäuse ist hier nicht massiv aufgebaut, sondern besteht aus dem massiven Grundkörper und der vergleichweise leichten Gehäusehülse. Dadurch ist eine Reduzierung der bewegten Massen erreicht. Trotzdem ist eine hohe Steifigkeit des Aufbaus gewährleistet. Denn die Gehäusehülse braucht Führungskräfte nicht aufzunehmen. Ölverluste sind vermieden.

Das Volumen der Öleinlaßkammer ist vergleichsweise groß. Die Öleinlaßöffnung ist direkt an der Gehäusehülse ausgebildet und braucht nicht schräggebohrt zu sein. Dadurch ist erreicht, daß die Ölversorgung des Druckraums praktisch ohne Verzögerung erfolgt.

Günstig ist auch, daß der im Motorblock vorgesehene Ölzufuhrkanal, der über die Öleinlaßöffnung die öleinlaßkammer speist, nicht tangential zur im Motorblock vorgesehenen Führungsborhung für den Ventilstößel münden muß, sondern radial rechtwinklig zur Achse des Ventilstößels verlaufen kann. Die ölzufuhr zur öleinlaßkammer ist über den gesamten Hub des Ventilstößels gewährleistet.

In bevorzugter Ausgestaltung der Erfindung ist am Umfang der Gehäusehülse versetzt, insbesondere um 180°, gegenüber der öleinlaßöffnung eine ölauslaßöffnung vorgesehen. Diese mündet in einen im Motorblock vorgesehenen ölkanal, der zum benachbarten Ventilstößel führt. Die öleinlaßkammer des einen Ventilstößels nimmt dabei an der einen Seite öl auf und leitet dieses an der anderen Seiten an den benachbarten Ventilstößel weiter.

Um eine Verdrehung des Ventilstößels in der Führungsbohrung des Motorblocks zu vermeiden, weist in Weiterbildung der Erfindung die Gehäusehülse eine Durchbrechung auf, in die ein Führungskörper eingesetzt ist, der in die Öleinlaßkammer ragt und den Außenumfang der Gehäusehülse überragt. Die Führungsbohrung des Motorblocks ist mit einem entsprechenden Führungsschlitz für den Führungskörper versehen.

In weiterer Ausgestaltung der Erfindung bildet die Außenfläche der Gehäusehülse die Führungsfläche des Ventilstößels in der Führungsbohrung des Motorblocks. Der Grundkörper des Gehäuses braucht dann praktisch nicht zur Führung des Ventilstößels beizutragen.

Weitere vorteilhafte Ausgestaltungen der Erfindung ergeben sich aus den Unteransprüchen und der folgenden Beschreibung eines Ausführungsbeispiels. In der Zeichnung zeigen:
Figur 1 einen Halbschnitt eines Rollenstößels,
Figur 2 eine Ansicht des Rollenstößels in Richtung des Pfeiles 11 im Teilschnitt,
Figur 3 eine Halbansicht des Rollenstößels längs des Pfeiles 111 nach Figur 1 mit Teilschnitt und
Figur 4 eine Teilansicht eines weiteren Ausführungsbeispiels.

Der Rollenstößel weist einen Grundkörper (1) auf. An diesem ist ein Bolzen (2) befestigt, an welchem über Nadelrollen (3) eine Rolle (4) gelagert ist.

In eine Ausnehmung (5) des Grundkörpers (1) ist ein zweigeteilter Hohlkolben (6, 7) eingesetzt. An dessen Unterteil (7) ist ein Rückschlagventil (8), bestehend aus einer Ventilkappe (9), einer Druckfeder (10) und einer Ventilkugel (11) angeordnet. Das Rückschlagventil (8) stellt eine Verbindung zwischen dem Innenraum (12) des Hohlkolbens (6, 7) und einem im Grundkörper (1) bestehenden Druckraum (13) hinter dem Kolben (6, 7) her.

Im Druckraum (13) ist eine Druckfeder (14) angeordnet, die auf das Kolben- Unterteil (7) wirkt und das Kolben-Oberteil (6) unter Vorspannung gegen eine Haltekappe (15) drückt, welche am Grundkörper (1) festgelegt ist. Das Oberteil (6) weist eine kalottenförmige Aufnahme (16) für eine Druckkugel (17) auf, die die Haltekappe (15) überragt.

Im Bereich des Kolbens (6, 7) ist der Grundkörper (1) verjüngt. In diesem Bereich ist auf den Grundkörper (1) eine Gehäusehülse (18) aufgesetzt. Die Gehäusehülse (18) besteht aus einem spanlos gefertigten, gehärteten Ringteil, das an seiner Außenfläche (19) geschliffen ist. An ihrem einen Ende ist die Gehäusehülse (18) mit einem Hals (20) versehen, der mit dem Grundkörper (1) verschweißt ist. Mit ihrem anderen Ende (21) sitzt die Gehäusehülse (18) auf einer Stufe (22) des Grundkörpers (1). Sie kann auch dort mit dem Grundkörper (1) verschweißt sein.

Zwischen der Gehäusehülse (18) und dem Grundkörper (1) besteht eine umlaufende Öleinlaßkammer (23). Deren Volumen ist groß im Vergleich zum Volumen des Druckraums (13). Im Bereich der Öleinlaßkammer (23) ist der Grundkörper (1) mit einer Öffnung (24) versehen. Dieser ist einer Öffnung (25) des Oberteils (6) zugeordnet. Die Öffnungen (24, 25) sind so ausgebildet, daß sie in jeder Hubstellung des Kolbens (6, 7) einen Durchgang zwischen der Öleinlaßkammer (23) und dem Innenraum (12) und damit dem Druckraum (13) bilden.

Die Gehäusehülse (18) weist eine als langloch (26) ausgebildete Öleinlaßöffnung auf. Diese leigt nahe bei der Stufe (22). Am Außenumfang der Gehäusehülse (18) gegenüber der Öleinlaßöffnung (26) um 180° versetzt ist eine Ölauslaßöffnung (27) (vgl. Figur 2) vorgesehen. Diese ist ebenfalls als Langloch ausgebildet.

Die Gehäusehülse (18) ist mit einer Durchbrechung (28) versehen, an deren Rand Haltenasen (29) angeprägt sind. Die Haltenasen (29) halten eine Nadelrolle (30), die als Führungskörper -ohne Rollfunktion-bei einer Axialverschiebung des Rollenstößels dient radial. Die haltenasen (29) können auch so angeordnet sein, daß sie die Nadelrolle (30) axial halten.

Die Nadelrolle (30) ragt in die Öleinlaßkammer (23), wo sie auf dem Grundkörper (1) aufstehen kann. Sie überragt mit einem Teil ihres Umfangs die Außenfläche (19) der Gehäusehülse (18). Sie sitzt in der Durchbrechung (28) nahezu öldicht. Als Führungskörper eine Nadelrolle zu verwenden, ist günstig, da solche Nadelrollen Serienteile sind und ihre Festlegung einfach ist. Die Nadelrolle (30) ist am Umfang der Gehäusehülse (18) um 90° gegenüber der Öleinlaßöffnung (26) und der Ölauslaßöffnung (27) versetzt.

Der beschriebene Rollenstößel wird in eine Führungsbohrung (31) eine Motorblocks (32) eingesetzt. Auf die Rolle (4) wirkt eine nicht näher dargestellte Nockenwelle des Verbrennungsmotors. Die Druckkugel (17) liegt an einem nicht näher dargestellten Ventiltrieb an. Im Motorblock (32) ist ein Ölzufuhrkanal (33) ausgebildet, der radial rechtwinklig auf das Langloch (26) gerichtet ist. Entsprechend ist im Motorblock (32) eine Ölabfuhrkanal (34) vorgesehen, der radial rechtwinklig mit der Ölauslaßöffnung (27) fluchtet. Der Ölabfuhrkanal (34) führt zur Öleinlaßöffnung eines nicht näher dargestellten benachbarten gleichen Rollenstößels. Die Langlöcher (26, 27) sind so ausgebildet, daß in jeder Hubstellung des Rollenstößels diese gegenüber den Kanälen (33, 34) offen sind.

Die in der Führungsbohrung (31) geführte Gehäusehülse (18) bildet damit einerseits eine vergleichsweise große Öleinlaßkammer (23). Anderseits bildet die Öleinlaßkammer (23) über den Ölabfurhkanal (34) eine durchlässige Verbindung zur Öleinlaßkammer des benachbarten Rollenstößels.

Die Gehäusehülse (18) stellt eine sichere axiale Führung des Rollenstößels in der Führungsbohrung (31) der, wobei eine der Nadelrolle (30) entsprechende Nut (35) in der Führungsbohrung (31) eine Verdrehung des Rollenstößels verhindert.

Durch die im Bereich des Kolbens (6, 7) im Durchmesser verjüngte Gestalt des Grundkörpers (1) ist nicht nur eine große Öleinlaßkammer (23), sondern auch eine Reduzierung der-bewegten-Masse des Rollenstößels erreicht.

Bei der Ausführung nach Fig. 4 ist der Grundkörper (1) aus einem Kolbenführungsteil (36) und einen Basisteil (37) zusammengesetzt. Das Kolbenführungsteil kann ein vergleichsweise dünnwandiges Serienteil sein. Es ist in das Basisteil (37) eingesetzt. Die Gehäusehülse (18) ist hier mit ihrem Ende (21) mit dem Basisteil (37) fest verbunden. Am Hals (20) kann das Kolbenführungsteil (36) mit der Gehäusehülse (18) fest verbunden sein. Es kann jedoch auch lose in der Gehäusehülse (18) und in dem Basisteil (37) geführt sein.

Bei anderen Ausführungen ist es auch möglich den Führungskörper (30) verliersicher mit dem Grundkörper zu verbinden.

## Patentansprüche

1. Hydraulisches Spielausgelichselement, insbesondere Ventilstößel, beispielsweise Rollenstößel, mit einem Gehäuse, in dem ein Druckkolben (6, 7) mit einer Ölzuführbohrung (25) geführt und ein Druckraum (13) hinter dem Druckkolben ausgebildet ist und das eine Öleinlaßkammer (23) mit einer Öleinlaßöffnung (26) zur Ölversorgung des Druckraumes (13) aufweist, wobei ein Grundkörper (1) des Gehäuses den Druckraum (13) und die Führung für den Druckkolben (6, 7) bildet und die Öleinlaßkammer (23) zwischen dem Grundkörper (1) und einer konzentrisch zum Grundkörper angeordneten Gehäusehülse gebildet ist, an der die Öleinlaßöffnung vorgesehen ist, dadurch gekennzeichnet, daß die Gehäusehülse (18) auf den Grundkörper (1) aufgesetzt und beidendig mit diesem verbunde ist und daß der Grundkörper (1) im Bereich der Gehäusehülse (18) in seinem Außendurchmesser reduziert ist und eine mit der im Druckkolben (6, 7) angeordneten Ölzuführbohrung (25) korrespondierende Öffnung (24) zur Verbindung des Druckraumes (13) mit der Öleinlaßkammer (23) aufweist.

2. Ausgleichselement nach Anspruch 1, dadurch gekennzeichnet, daß am Umfang der Gehäusehülse (18) versetzt gegenüber der Einlaßöffnung (26) eine Ölauslauföffnung (27) vorgesehen ist.

3. Ausgleichselement nach Anspruch 2, dadurch gekennzeichnet, daß die Ölauslauföffnung (27) an der Gehäusehülse (18) gegenüber der Öleinlaßöffnung (26) um 180° versetzt ist.

4. Ausgleichselement nach einem der vorhergehenden Ansprüche, dadurch gekennzeichnet, daß die Öleinlaßöffnung (26) und/oderdie Ölauslaßöffnung (27) von einem Langloch gebildet sind, so daß in jeder Hubstellung des Ausgleichselements eine offene Verbindung zur Öleinlaßkammer (23) besteht.

5. Ausgleichselement nach einem der vorhergehenden Ansprüche, dadurch gekennzeichnet, daß die Gehäusehülse (18) eine Durchbrechung (28) aufweist, in die ein Führungskörper (30) eingesetzt ist, der in die Öleinlaßkammer (23) ragt und den Außenumfang (19) der Gehäusehülse (18) überragt.

6. Ausgleichselement nach Anspruch 5, dadurch gekennzeichnet, daß der Führungskörper (30) am Umfang der Gehäusehülse (18) gegenüber der Öleinlaßöffnung (26) und der Ölauslauföffnung (27) versetzt ist.

7. Ausgleichselement nach einem der vorhergehenden Ansprüche, dadurch gekennzeichnet, daß die Außenfläche (19) der Gehäusehülse (18) die Führungsfläche des Ventilstößels in einer Führungsbohrung (31) bildet.

8. Ausgleichselement nach einem dervorhergehenden Ansprüche, dadurch gekennzeichnet, daß der Grundkörper (1) im Bereich der Öleinlaßkammer (23) eine Öffnung (24) und der Kolben (6, 7) eine Öffnung (25) aufweist, die in jeder Hubstellung des Kolbens (6, 7) zur Öffnung (24) des Grundkörpers (1) offen ist.

9. Ausgleichselement nach einem der vorhergehenden Ansprüche, dadurch gekennzeichnet, daß die Gehäusehülse (18) einen Hals (20) aufweist, der mit dem im Durchmesser reduzierten Bereich des Grundkörpers (1) verbunden ist.

10. Ausgleichselement nach einem der vorhergehenden Ansprüche, dadurch gekennzeichnet, daß die Gehäusehülse (18) mit einem Ende (21) auf einer Stufe (22) des Grundkörpers (1) aufsitzt.

11. Ausgleichselement nach einem der vorhergehenden Ansprüche, dadurch gekennzeichnet, daß der Grundkörper (1) aus einem Kolbenführungsteil (36) und einem Basisteil (37) zusammengesetzt ist.

## Revendications

1. Elément hydraulique de compensation de jeu, et plus particulièrement, des poussoirs de soupape comme par exemple des poussoirs à galets, comprenant un boîtier dans lequel est guidé un piston de pression (6, 7) muni d'un alésage d'amenée d'huile (25), et dans lequel une chambre de pression (13) est formée derrière le piston de pression, lequel boîtier comprend une chambre d'admission d'huile (23) ayant un orifice d'admission d'huile (26) pour l'alimentation en huile de la chambre de pression (13), un corps de base (1) du boîtier formant la chambre de pression (13) ainsi que le guidage pour le piston de pression (6, 7), et la chambre d'admission d'huile (23) étant formée entre le corps de base (1) et au manchon de boîtier agencé concentriquement au corps de base et comprenant l'orifice d'admission d'huile, caractérisé en ce que le manchon de boîtier (18) est rapporté sur le corps de base (1) et relié à ses deux extrémités à celui-ci, et le corps de base (1 ), dans la région du manchon de boîtier (18), a un diamètre extérieur réduit, et comprend une ouverture (24) correspondant à l'alésage d'amenée d'huile (25) du piston de pression (6, 7) afin de relier la chambre de pression (13) à la chambre d'admission d'huile (23).

2. Elément de compensation de jeu selon la revendication 1, caractérisé en ce que sur la périphérie du manchon de boîtier (18), et décalé par rapport à l'orifice d'admission d'huile (26), est prévu un orifice de décharge d'huile (27).

3. Elément de compensation de jeu selon la revendication 2, caractérisé en ce que l'orifice de décharge d'huile (27) sur le manchon de boîtier (18) est décalé de 180° par rapport à l'orifice d'admission d'huile (26).

4. Elément de compensation de jeu selon une des revendications précédentes, caractérisé en ce que l'orifice d'admission d'huile (26) et/ou l'orifice de décharge d'huile (27) sont formés par un trou oblong de sorte qu'en chaque position de la course de l'élément de compensation de jeu, il existe une liaison ouverte à la chambre d'admission d'huile (23).

5. Elément de compensation de jeu selon une des revendications précédentes, caractérisé en ce que le manchon de boîtier (18) comprend un perçage (28) dans lequel est inséré un corps de guidage (30) qui fait saillie dans la chambre d'admission d'huile (23) et s'étend au-delà de la périphérie extérieure (19) du manchon de boîtier (18).

6. Elément de compensation de jeu selon la revendication 5, caractérisé en ce que le corps de guidage (30) est décalé sur la périphérie du manchon de boîtier (18) par rapport à l'orifice d'admission d'huile (26) et par rapport à l'orifice de décharge d'huile (27).

7. Elément de compensation de jeu selon une des revendications précédentes, caractérisé en ce que la surface externe (19) du manchon de boîtier (18) forme la surface de guidage pour le poussoir de soupape dans un alésage de guidage (31).

8. Elément de compensation de jeu selon une des revendications précédentes, caractérisé en ce que le corps de base (1) comprend dans la région de la chambre d'admission d'huile (23), une ouverture (24), et le piston (6, 7) comprend une ouverture (25) qui est ouverte sur l'ouverture (24) du corps de base (1) en chaque position de la course du piston (6, 7).

9. Elément de compensation de jeu selon une des revendications précédentes, caractérisé en ce que le manchon de boîtier (18) comprend un col (20) qui est relié à la région de diamètre réduit du corps de base (1).

10. Elément de compensation de jeu selon une des revendications précédentes, caractérisé en ce qu'une (21) des extrémités du manchon de boîtier (18) est supportée sur un gradin (22) du corps de base (1).

11. Elément de compensation de jeu selon une des revendications précédentes, caractérisé en ce que le corps de base (1) est composé d'une pièce de guidage de piston (36) et une pièce de base (37).

## Claims

1. Hydraulic clearance compensation element, particularly valve tappets such as roller tappets, with a housing in which a pressure piston (6, 7) with an oil supply bore (25) is guided and a pressure chamber (13) is formed behind the pressure piston and which housing comprises an oil inlet chamber (23) with an oil inlet opening (26) for the oil supply to the pressure chamber (13), wherein a basic body (1) of the housing forms the pressure chamber (13) and the guide for the pressure piston (6, 7) and wherein the oil inlet chamber (23) is formed between the basic body (1) and a housing sleeve arranged concentrically with the basic body and comprising the oil inlet opening, characterized in that the housing sleeve (18) is disposed on the basic body (1) and connected to it at both ends and the basic body (1) is reduced in its outer diameter in the region of the housing sleeve (18) and comprises an opening (24) corresponding to the oil supply bore (25) of the pressure piston (6, 7) in order to connect the pressure chamber (13) to the oil inlet chamber (23).

2. Compensation element according to claim 1, characterized in that an oil outlet opening (27) offset with respect to the oil inlet opening (26) is provided at the periphery of the housing sleeve (18).

3. Compensation element according to claim 2, characterized in that the oil outlet opening (27) at the housing sleeve (18) is offset by 180° with resepct to the oil inlet opening (26).

4. Compensation element according to one of the preceding claims, characterized in that the oil inlet opening (26) and/or the oil outlet opening (27) are formed by a slot so that in every position of travel of the compensation element there is an open connection with the oil inlet chamber (23).

5. Compensation element according to one of the preceding claims, characterized in that the housing sleeve (18) is provided with an opening (28) into which a guide body (30) is inserted which projects into the oil inlet chamber (23) and extends beyond the outer surface (19) of the housing sleeve (18).

6. Compensation element according to claim 5, characterized in that the guide body (30) is offset on the periphery of the housing sleeve (18) with respect to the oil inlet opening (26) and the oil outlet opening (27).

7. Compensation element according to one of the preceding claims, characterized in that the outer surface (19) of the guide sleeve (18) forms the guide surface of the valve tappet in a guide bore (31).

8. Compensation element according to one of the preceding claims, characterized in that the basic body (1) is provided with an opening (24) in the region of the oil inlet chamber (23) and the piston (6, 7) is provided with and opening (25) which is open towards the opening (24) of the basic body (1) in every position of travel of the piston (6, 7).

9. Compression element according to one of the preceding claims, characterized in that the housing sleeve (18) is provided wiht a neck (20) which is connected to the region of reduced diameter of the basic body (1).

10. Compensation element according to one of the perceding claims, characterized in that the housing sleeve (18) is seated at one of its ends (21) on a step (22) of the basic body (1).

11. Compensation element according to one of the preceding claims, characterized in that the basic body (1) is composed of a piston guiding part (36) and a basic part (37).
